# EUROPÄISCHE PATENTSCHRIFT

(11) **EP 0 272 559 B1**
(45) Veröffentlichungstag und Bekanntmachung des Hinweises auf die Patenterteilung: **23.01.1991**
(21) Anmeldenummer: 87118399.2
(22) Anmeldetag: 11.12.1987
(51) Int. Cl.: B44C 7/02, B44D 3/16, E04G 23/00

(54) **Verfahren zum Ablösen eines geklebten Belags und Vorrichtung zum Durchführen des Verfahrens**
Process for stripping an adhesive cover, and device for carrying out the process
Procédé pour décoller un revêtement collé et dispositif pour réaliser le procédé

(30) Priorität: 19.12.1986 DE 3643446
(43) Veröffentlichungstag der Anmeldung: 29.06.1988
(73) Patentinhaber: Henkel Kommanditgesellschaft auf Aktien, 40191 Düsseldorf (DE)
(72) Erfinder: Hein, Josef Theo, Dr., D-4600 Dortmund 30 (DE); Dittmar, Herbert, D-4018 Langenfeld (DE)

(56) Entgegenhaltungen:
- EP-A- 0 200 858
- DE-A- 3 333 221
- DE-B- 2 552 611
- DE-U- 8 617 622
- FR-A- 2 018 694
- LU-A- 76 557

## Beschreibung

Die Erfindung richtet sich auf ein Verfahren zum Ablösen eines eine geschlossene Oberfläche aufweisenden, auf einen Untergrund geklebten Belags mit Hilfe einer unter hohem Druck luftlos aus Düsen austretenden Ablöseflüssigkeit. Weiterhin richtet sich die Erfindung auf eine Vorrichtung mit unter hohem Druck luftlos Ablöseflüssigkeit abgebenden Düsen zum Ablösen eines eine geschlossene Oberfläche aufweisenden, auf einen Untergrund geklebten Belages.

Geklebte Beläge mit geschlossener Oberfläche, wie Wand-, Deckenoder Bodenbeläge, sind, insbesondere bei schwerer Ausführung, nur mühsam zu entfernen. Zur Gruppe dieser Beläge gehören aus PVC-Schaumkunststoff bestehende tapetenartige Wandbeläge; PVC-Folien mit Geweberückseite; mit Silikatfarben oder Dispersionsfarben oder Lackfarben gestrichene Rupfen-, Jute- und Glasfasergewebe; Rauhfaser mit mehrmaligem Dispersionsfarbenanstrich; mit Elefantenhaut geschützte Tapeten und Deckenplatten aus geschäumtem Polystyrol. Solche Beläge können entfernt werden durch Wasserdampfstrahlgeräte, durch Abhobeln, mit Hilfe eines Spachtels und zentimeterweise manuelles Abstoßen, durch Vorbehandeln des Belags mit einem Nagelroller und/oder durch Nässen mit einem Tapetenablöser. Ferner können offenliegende Klebstoffreste durch Einstreichen mit einem Abbeizmittel aufgeweicht und abgeschoben werden.

Besonders schwierig ist auch das Ablösen von geklebten Teppichböden. Neue Böden werden durch Nässen und Herausreißen, durch Schneiden in Streifen und Herausreißen der einzelnen Streifen oder durch flächiges Abschneiden bzw. Abfeilen sowie Abschleifen der Reste entfernt. Alle in der bisherigen Praxis eingesetzten Ablöseverfahren sind stark arbeits- und zeitaufwendig sowie mit erheblichem Schmutzanfall verbunden.

Ein Verfahren der eingangs genannten Art ist aus der DE-B-25 52 611 bekannt. Bei diesem Verfahren wird der abzulösende Belag mittels einer Flachstrahldüsen aufweisenden und daraus die Ablöseflüssigkeit abgebenden Vorrichtung bereichsweise mechanisch zerstört, beispielsweise in Streifen aufgeschnitten. Diese einzelnen Bereiche, beispielsweise die Streifen, des Belages sind dann einfacher abzunehmen als der Gesamtbelag. Es kann auch vorgesehen sein, daß der Arbeitsflüssigkeitsstrahl den abzulösenden Belag auch bereits abhebt. Diese Arbeitsweise ist arbeits-, kraft- und zeitaufwendig sowie insbesondere von einem erheblichen Schmutzanfall begleitet.

Der Erfindung liegt die Aufgabe zugrunde, ein Verfahren und eine Vorrichtung zu schaffen, die es ermöglichen, das im vorliegendem Zusammenhang der Einfachheit halber als Klebstoff bezeichnete Verbindungsmittel zwischen Belag und Untergrund auch bei einem schweren Belag mit geschlossener Oberfläche so aufzuweichen oder anzulösen, daß der Belag durch Abziehen oder durch Abschieben mit Hilfe eines Spachtels zu entfernen ist.

Bei einem Verfahren der eingangs bezeichneten Art wird diese Aufgabe gemäß der Erfindung dadurch gelöst, daß die Ablöseflüssigkeit impulsartig mit Hilfe mindestens einer Nadeldüse durch den Belag hindurch in die Klebefuge zwischen Belag und Untergrund injiziert wird.

Hierdurch wird es ermöglicht, daß der in dem Zwischenraum zwischen Belag und Untergrund befindliche Klebstoff vor einer mechanischen Abtrennung oder Abhebung des Belages angelöst oder chemisch zersetzt wird. Damit wird zunächst die Haftverbindung zwischen Belag und Untergrund zerstört und anschließend ist der Belag leicht und einfach durch einfaches Abziehen vom Untergrund abzulösen. Es wird somit eine Lösung geschaffen, die es dem Ablösemittel ermöglicht, auf die Rückseite des Belages zu gelangen.

Durch die Erfindung wird erreicht, daß der in der Klebefuge zwischen Belag und Untergrund befindliche Klebstoff vor dem mechanischen Abtrennen des Belags aufzuweichen bzw. aufzulösen oder chemisch zu zersetzen ist, weil die reine, luftlose Ablöseflüssigkeit unter einem zum Durchdringen des Belags ausreichenden Druck, z. B.
unter 100 bis 400 bar, unmittelbar in die Klebefuge gepreßt wird. Zum Fördern der Ablöseflüssigkeit mit dem hohen Druck können luftlos arbeitende Kolben- oder Membranpumpen eingesetzt werden. Die Einstellung der Eindringtiefe der Ablöseflüssigkeit erfolgt also durch Verändern des Druckes am Eingang der Düse. Besonders wirksam ist das Verfahren bei leicht dickflüssig eingestellter Ablöseflüssigkeit, wodurch das Abheben des Belages vom Untergrund (Keilwirkung) verbessert wird.

Bei einer Vorrichtung der eingangs genannten Art wird die Aufgabe gemäß der Erfindung dadurch gelöst, daß sie mindestens eine Ablöseflüssigkeit in die Klebefuge zwischen Untergrund und Belag injizierende Nadeldüse mit ventilartig durch Andrücken der Nadeldüse gegen den abzulösenden Belag mit einer Druckleitung der Ablöseflüssigkeit zu verbindenden Düsenöffnung von insbesondere etwa 0,3 mm Durchmesser aufweist, die von einer auf den Belag aufzusetzenden konkaven Hohlschale umgeben ist.

Durch die Hohlschale wird erreicht, daß die gegebenenfalls an der Düsenöffnung mit hohem Druck anstehende Ablöseflüssigkeit auch durch einen dichten und schweren Belag hindurchzupressen ist. Als Abdichtung der Hohlschale wird zweckmäßig ein Schneidring, ein O-Ring, insbesondere aus Gummi, oder eine Flachdichtung eingesetzt.

Eine in der Handhabung günstige Ausbildung der Vorrichtung zum Einpressen der Ablöseflüssigkeit in die Klebefuge zwischen Belag und Untergrund entsteht, wenn sich die Nadeldüse am Ende eines in einem Zylinder beweglich gegen eine Federkraft geführten, einen Hohlraum besitzenden Düsenkolbens befindet und der Hohlraum eine durch Eindrücken des Düsenkolbens gegen die Federkraft auf die Druckleitung der Ablöseflüssigkeit zu schaltende Querbohrung besitzt. Dieser Düsenkolben soll, beispielsweise in einem geschlitzten Zylinder, paßgenau geführt werden, um einerseits die Verbindung des Kolbens zur Druckleitung der Ablöseflüssigkeit exakt zu treffen und andererseits ein Auspressen von Ablöseflüssigkeit durch die Kolben/Zylinder-Dichtung auszuschließen.

Durch Andrücken eines solchen Geräts an die den abzulösenden Belag tragende Fläche wird die bewegliche Düse in den Zylinder gedrückt. Die Querschnitte der Verbindung des Kolbenhohlraums mit der in den Zylinder mündenden Druckleitung der Ablöseflüssigkeit kommen zur Dekkung und die Ablöseflüssigkeit schießt mit hohem Druck in den Belag. Dadurch wird auf das Gerät ein Rückstoß ausgeübt, der das Gerät von der Wand abstößt, so daß der Kolben durch die auf ihn wirkende Federkraft wieder aus dem Zylinder herausgeschoben und damit die Flüssigkeitszufuhr unterbrochen wird. Das Gerät ist damit sofort für die nächste Einspritzung bereit.

Bei einem mit der Hand zu führenden Gerät erfindungsgemäßer Art können auch zwei oder mehr Nadeldüsen auf einem als an eine Druckleitung der Ablöseflüssigkeit angeschlossenen Hohlkörper ausgebildeten Trägerelement linear oder flächig angeordnet sein. Die Bedienungsperson braucht nur die zum Führen des Geräts und zum Eindrücken der Düse (Öffnen der Düse gegen eine Feder) erforderliche Kraft aufzubringen. Dagegen wird die zum Einpressen der Ablöseflüssigkeit in die Klebefuge benötigte Kraft durch den hohen Flüssigkeitsdruck also durch die angeschlossene Pumpe geliefert.

Das eine oder mehrere Nadeldüsen tragende Trägerelement kann auch als größere Maschine federnd in einen Rollkasten eingehängt sein, wobei eine das Trägerelement beim Vorschub des Kastens periodisch absenkende, von der Rolle gesteuerte und angetriebene Mechanik, insbesondere Nockenmechanik, vorgesehen ist. Die Federung des Trägerelements soll so eingestellt werden, daß sie das Trägerelement in der Ruhestellung nach oben in den Rollkasten zieht. Die Räder sollen so mit der Absenkmechanik des Trägerelements gekoppelt werden, daß beim Schieben des Rollkastens ein periodisches Absenken des Trägerelements derart erfolgt, daß die Düsen stoßartig gegen den Belag gepreßt werden. Durch das damit verbundene Anpressen der Düsen an den Untergrund wird jeweils eine Injektion von Ablöseflüssigkeit ausgelöst.

Anhand der schematischen Darstellung von Ausführungsbeispielen werden Einzelheiten der Erfindung erläutert. Es zeigen
Fig. 1 eine Prinzipskizze der Düse und deren Lagerung;
Fig. 2 einen Schnitt durch ein mit der Hand zu führendes Injektionsgerät für Ablöseflüssigkeit;
Fig. 3 einen Schnitt durch eine über den Boden zu schiebende Vorrichtung zum Einpressen von Ablöseflüssigkeit in die Klebefuge zwischen einem Bodenbelag und dem Untergrund.

Die in Fig. 1 insgesamt mit 1 bezeichnete Nadeldüse wird als beweglicher hohler Düsenkolben 2 mit einem zur Düsenöffnung 3 führenden Hohlraum 4 ausgebildet. Der Hohlraum 4 besitzt eine Querbohrung 5, die bei Bewegung der Düse in Pfeilrichtung 6 mit einer Ablöseflüssigkeit transportierenden Druckleitung 7 zur Deckung zu bringen ist. Eine sichere Führung mit elastischer Rückstellkraft des Düsenkolbens 2 ergibt sich, wenn der Kolben 2 in einem Zylinder 8 mit einer darin auf die dem Zylinderinnenraum 9 zugewandte innere Kolbenfläche 10 wirkenden Feder 11 paßgenau geführt wird. Die Abdichtung der unter einem Druck von beispielsweise 200 bis 400 bar stehenden Leitung 7 gegenüber dem Kolben 2 bzw. dem Zylinderinnenraum 9 wird besonders stabil, wenn die Leitung 7 in Form einer paßgenauen Buchse 12 an die beispielsweise zylinderförmige Oberfläche des Düsenkolbens 2 herangeführt wird.

Am Umfang des Düsenkolbens 2 wird eine als Verbindungsstück 13 zu einem Handgriff oder dergleichen ausgebildete Dichtung 14 vorgesehen. Diese Dichtung 14 soll den Körper der Düse 1 paßgenau umschließen. Ferner soll die dem jeweils abzulösenden Belag zuzuwendende Unterseite der Düse 1 als Hohlschale 15 ausgebildet werden, um ein gezieltes Einpressen der Ablöseflüssigkeit in den Belag sicherzustellen. Als Abdichtung der Hohlschale wird im Ausführungsbeispiel ein Schneidring 16 vorgesehen und an seine Stelle können auch ein O-Ring, z.B. aus Gummi, oder eine Flächendichtung treten.

Fig. 2 zeigt einen Schnitt durch ein mit mehreren Nadeldüsen 1 ausgestattetes Handgerät. Auf einem Trägerelement 17 dieses einen Handgriff 18 aufweisenden Geräts werden die Düsen 1 linear und/oder flächig angeordnet. Das Trägerlement 17 wird als Hohlkörper ausgebildet, und sein Hohlraum wird mit einem Anschluß 19 für eine Hochdruckzuleitung einer die Ablöseflüssigkeit bereitstellenden Pumpe versehen.

Durch Andrücken des Handgeräts nach Fig. 2 an den abzulösenden Belag (an Fußboden, Decke oder Wand) werden die in Pfeilrichtung 6 beweglichen Düsen 1 in das Trägerelement 17 eingedrückt. Dadurch werden Ventile der Düsen 1 zu dem unter Druck stehenden Hohlraum des Trägerelements 17 geöffnet, beispielsweise kommen die Querbohrungen 5 der Düsen 1 und die Zuleitungen 7 (nach Fig. I) zur Deckung, daraufhin schießt die unter_{'}Druck stehende, luftlos geförderte Ablöseflüssigkeit in bzw. durch den abzulösenden Belag. Dieser "Schuß" hat einen Rückstoß auf das Gerät zur Folge, der das Gerät (gegen die Kraft der Bedienungsperson) wieder von dem Belag wegbewegt. Dadurch wiederum wird die Düse durch die Feder 11 nach vorn geschoben, die Flüssigkeitszufuhr wird unterbrochen und das Gerät ist für den nächsten Schuß bereit.

Fig. 3 zeigt eine als auf dem Boden zu schiebende Maschine ausgebildete Vorrichtung zum Ablösen eines geklebten Bodenbelags mit Hilfe einer luftlos und impulsartig durch Nadeldüsen in die Klebefuge zwischen Belag und Untergrund zu pressenden Ablöseflüssigkeit. Hierbei wird das gesamte Trägerelement 17 (vgl. Fig. 2) in einem Rollkasten 20 federnd, z.B. an symbolisch dargestellten Blattfedern 21, aufgehängt. Der Rollkasten 20 besitzt Rollen 22. An der Unterseite des Trägerlements 17 befinden sich zwischen den Rollen 22 Düsen 1 mit vertikal nach unten gerichteter Düsenöffnung 3. Oberhalb des Trägerelements 17 wird eine symbolisch mit einem Exzenter 23 angedeutete Nockenmechanik vorgesehen, die über ein Reibrad 24 direkt mit einer Rolle 22 des Rollkastens 20 gekoppelt wird. Das Gewicht des Rollkastens 20 läßt sich durch Materialauswahl vorbestimmen. Bei Einsatz im Bodenbereich kann der Rollkasten mit einem Wassertank oder dergleichen beschwert werden.

In der in Fig. 3 angedeuteten Ruhestellung der Maschine ziehen die Federn 21 das Trägerelement 17 nach oben in den Rollkasten 20. Wird jedoch diese Maschine über den abzulösenden Belag geschoben, so drückt der über das Reibrad 24 mit einer der Rollen 22 gekoppelte Exzenter 23 das Trägerelement 17 in Pfeilrichtung 25 -eventuell unterstützt durch den Entspannungsvorgang von Federn - nach unten. Dadurch werden die Düsen 1 auf den Untergrund gepreßt und die gewünschte Injektion wird ausgelöst. Im übrigen erfolgt das Einpressen der Ablöseflüssigkeit in die Klebefuge zwischen abzulösendem Belag und Untergrund prinzipiell ebenso wie bei dem Handgerät nach Fig. 2.

### Bezugszeichenliste

1 = Duse
2 = Düsenkolben
3 = Düsenöffnung
4 = Kolbenhohlraum
5 = Querbohrung
6 = Pfeilrichtung
7 = Druckleitung
8 = Zylinder
9 = Zylinderinnenraum
10 = innere Kolbenfläche
11 = Feder
12 = Buchse
13 = Verbindungsstück
14 = Dichtung
15 = Hohlschale
16 = Schneidring
17 = Trägerelement
18 = Handgriff
19 = Druckanschluß
20 = Rollkasten
21 = Blattfeder
22 = Rolle
23 = Exzenter
24 = Reibrad
25 = Pfeil

## Patentansprüche

1. Verfahren zum Ablösen eines eine geschlossene Oberfläche aufweisenden, auf einen Untergrund geklebten Belags mit Hilfe einer unter hohem Druck luftlos aus Düsen austretenden Ablöseflüssigkeit, dadurch gekennzeichnet, daß die Ablöseflüssigkeit impulsartig mit Hilfe mindestens einer Nadeldüse (1) durch den Belag hindurch in die Klebefuge zwischen Belag und Untergrund injiziert wird.

2. Verfahren nach Anspruch 1, dadurch gekennzeichnet, daß der Druck der Ablöseflüssigkeit am Eingang der Nadeldüse (1) auf etwa 100 bis 400 bar eingestellt wird.

3. Verfahren nach einem der vorangehenden Ansprüche, dadurch gekennzeichnet, daß eine Nadeldüse mit einer Düsenöffnung von etwa 0,3 mm Durchmesser verwendet wird.

4. Verfahren nach einem der vorangehenden Ansprüche, dadurch gekennzeichnet, daß die Ablöseflüssigkeit vor dem Einpressen in die Klebefuge dickflüssig eingestellt wird.

5. Vorrichtung mit unter hohem Druck luftlos Ablöseflüssigkeit abgebenden Düsen zum Ablösen eines eine geschlossene Oberfläche aufweisenden, auf einen Untergrund geklebten Belages, dadurch gekennzeichnet, daß sie mindestens eine Ablöseflüssigkeit in die Klebefuge zwischen Untergrund und Belag injizierende Nadeldüse (1) mit ventilartig durch Andrücken der Nadeldüse gegen den abzulösenden Belag mit einer Druckleitung (7) der Ablöseflüssigkeit zu verbindenden Düsenöffnung (3) von insbesondere etwa 0,3 mm Durchmesser aufweist, die von einer auf den Belag aufzusetzenden konkaven Hohlschale (15) umgeben ist.

6. Vorrichtung nach Anspruch 5, dadurch gekennzeichnet, daß als Abdichtung der Hohlschale (15) ein Schneidring (16), ein O-Ring, insbesondere aus Gummi, oder eine Flächendichtung vorgesehen ist.

7. Vorrichtung nach einem der vorangehenden Ansprüche, dadurch gekennzeichnet, daß eine mit 200 bis 400 bar luftlos fördernde Druckpumpe, insbesondere Membranoder Kolbenpumpe, der Druckleitung (7) zugeordnet ist.

8. Vorrichtung nach einem der vorangehenden Ansprüche, dadurch gekennzeichnet, daß sich die Nadeldüse (1) am Ende eines in einem Zylinder (8) beweglich gegen eine Federkraft (11) geführten, einen Hohlraum (4) besitzenden Düsenkolbens (2) befindet und daß der Hohlraum (4) eine durch Eindrücken des Düsenkolbens gegen die Federkraft auf die Druckleitung (7) der Ablöseflüssigkeit zu schaltende Querbohrung (5) besitzt.

9. Vorrichtung nach einem der vorangehenden Ansprüche, dadurch gekennzeichnet, daß zwei oder mehr Nadeldüsen (1) auf einem als an eine Druckleitung (19) der Ablöseflüssigkeit angeschlossenen Hohlkörper ausgebildeten Trägerelement (17) linear oder flächig angeordnet sind.

10. Vorrichtung nach Anspruch 9, dadurch gekennzeichnet, daß das Trägerelement (17) in einen Rollkasten (20) federnd eingehängt ist und daß eine das Trägerelement (17) beim Vorschub des Kastens (20) periodisch absenkende, von der Rolle gesteuerte und angetriebene Mechanik, insbesondere Nockenmechanik, vorgesehen ist.

## Revendications

1. Procédé pour décoller un revêtement, comportant une partie superficielle compacte et étant collé sur un support, au moyen d'un liquide dissolvant sortant sans air et sous haute pression de buses, caractérisé par le fait que le liquide dissolvant est injecté par impulsions à travers le revêtement dans le joint collé situé entre ce revêtement et le fond de support, à l'aide d'au moins une buse à pointeau (1).

2. Procédé selon la revendication 1, caractérisé par le fait que la pression du liquide dissolvant à l'entrée de la buse à pointeau (1) est réglée aux environs de 100 à 400 bars.

3. Procédé selon l'une des revendications 1 ou 2, caractérisé par le fait que l'on utilise une buse à pointeau ayant une ouverture de buse d'un diamètre d'environ 0,3 mm.

4. Procédé selon l'une quelconque des revendications 1 à 3, caractérisé par le fait que le liquide dissolvant est rendu visqueux avant son injection sous pression dans le joint collé.

5. Dispositif comportant des buses diffusant, sans air et sous haute pression, un liquide dissolvant pour décoller un revêtement comportant une partie superficielle compacte et étant collé sur un support, caractérisé par le fait qu'il comporte au moins une buse à pointeau (1) pour injecter le liquide dissolvant dans le joint collé situé entre le fond de support et le revêtement, cette buse ayant une ouverture de buse (3), notamment d'un diamètre d'environ 0,3 mm, à mettre en communication, par pression de la buse à pointeau sur le revêtement à décoller, avec une conduite sous pression (7) du liquide dissolvant, cette ouverture étant entourée par une cuvette percée concave (15) à appliquer sur le revêtement.

6. Dispositif selon la revendication 5, caractérisé par le fait que l'étanchéité de la cuvette percée (15) est assurée par une bague coupante (16), un joint torique, notamment en caoutchouc, ou par une garniture superficielle.

7. Dispositif selon l'une des revendications 5 ou 6, caractérisé par le fait que la conduite sous pression (7) est reliée à une pompe à pression, notamment une pompe à membrane ou à piston, refoulant sans air à une pression de 200 à 400 bars.

8. Dispositif selon l'une quelconque des revendications 5 à 7, caractérisé par le fait que la buse à pointeau (1) est montée à l'extrémité d'un piston de buse (2) comportant une chambre en creux (4) et pouvant être déplacé en agissant contre la force d'un ressort (11) situé à l'intérieur d'un cylindre (8), la chambre en creux (4) comportant un perçage transversal (5) à mettre en communication, en pressant le piston de buse contre la force de ressort, avec la conduite sous pression (7) à liquide dissolvant.

9. Dispositif selon l'une quelconque des revendications 5 à 8, caractérisé par le fait que deux ou plusieurs buses à pointeau (1) sont disposées en ligne ou uniformément sur un élément de support (17) sous forme d'un corps creux raccordé à la conduite sous pression (19) à liquide dissolvant.

10. Dispositif selon la revendication 9, caractérisé par le fait que l'élément de support (17) est suspendu de façon élastique à l'intérieur d'un caisson roulant (20) et que l'on prévoit un mécanisme, notamment un mécanisme à excentrique commandé et entraîné par les roulettes du caisson, pour abaisser l'élément de support (17) périodiquement lorsque le caisson est avancé.

## Claims

1. Method for the peeling of a covering, which displays a closed surface and is glued to a substrate, with the aid of a detaching fluid issuing from nozzles under high pressure and free of air, characterised thereby, that the detaching fluid is injected in pulsed manner through the covering into the adhesion joint between the covering and the substrate with the aid of at least one needle nozzle (1).

2. Method according to claim 1, characterised thereby, that the pressure of the detaching fluid at the entry of the needle nozzle (1) is set to about 100 to 400 bars.

3. Method according to one of the preceding claims, characterised thereby, that a needle nozzle with a nozzle opening of a diameter of about 0.3 millimetres is used.

4. Method according to one of the preceding claims, characterised thereby, that the detaching fluid is set to be viscous before being pressed into the adhesion joint.

5. Device with nozzles, which deliver detaching fluid under high pressure and free of air, for the peeling of a covering which displays a closed surface and is glued to a substrate, characterised thereby, that it displays at least one needle nozzle (1), which injects a detaching fluid into the adhesion joint between the substrate and the covering, with a nozzle opening (3), which is in particular of a diameter of about 0.3 millimetres and surrounded by a concave hollow cup (15) to be placed onto the covering and which is to be connected, in the manner of a valve with a pressure duct (7) of the detaching fluid through pressing the needle nozzle against the covering to be peeled.

6. Device according to claim 5, characterised thereby, that a knife edge ring (16), an 0-ring, in particular of rubber, or an areal seal is provided as sealing of the hollow cup (15).

7. Device according to one of the preceding claims, characterised thereby, that a pressure pump, which conveys at 200 to 400 bars and free of air, in particular a diaphragm pump or a piston pump, is associated with the pressure duct (7).

8. Device according to one of the preceding claims, characterised thereby, that the needle nozzle (1) is disposed at the end of a nozzle piston (2), which possesses a hollow space (4) and is guided in a cylinder (8) to be movable against a spring force (11), and that the hollow space (4) possesses a transverse bore (5) to be connected to the pressure duct (7) of the detaching fluid by pressing the nozzle piston in against the spring force.

9. Device according to one of the preceding claims, characterised thereby, that two or more needle nozzles (1) are arranged linearly or areally on a carrier element (17) constructed as hollow body connected to a pressure duct (19) of the detaching fluid.

10. Method according to claim 9, characterised thereby, that the carrier element (17) is resiliently suspended in a roller box (20) and that a mechanism is provided, in particular a cam mechanism, which is driven and controlled by the roller and periodically lowers the carrier element (17) during the advance of the box (20).
